# EUROPÄISCHE PATENTSCHRIFT

(11) **EP 0 620 576 B1**
(45) Veröffentlichungstag und Bekanntmachung des Hinweises auf die Patenterteilung: **27.11.1996**
(21) Anmeldenummer: 94105513.9
(22) Anmeldetag: 09.04.1994
(51) Int. Cl.: H01H 9/28

(54) **Elektrischer Hauptschalter**
Electric main switch
Interrupteur électrique principal

(30) Priorität: 15.04.1993 DE 4312306
(43) Veröffentlichungstag der Anmeldung: 19.10.1994
(73) Patentinhaber: ABB PATENT GmbH, D-68309 Mannheim (DE)
(72) Erfinder: Knorr, Michael, D-58791 Werdohl (DE); Neumann, Wolfgang, D-57080 Siegen (DE); Vornbäumen, Volker, D-58762 Altena (DE)
(74) Vertreter: Rupprecht, Klaus, Dipl.-Ing.

(56) Entgegenhaltungen:
- DE-U- 9 114 224
- DE-U- 9 204 356
- DE-U- 9 204 357

## Beschreibung

Die Erfindung betrifft einen elektrischen Hauptschalter mit einem Gehäuse, mit einem Schaltwerk zur Betätigung wenigstens einer Kontaktstelle, mit einer Verriegelungseinrichtung zur Blockierung des Schaltwerks, welche Verriegelungseinrichtung ein schwenkbares Sperrteil aufweist, das mittels eines formschlüssig angreifenden Verriegelungsgerätes, vorzugsweise ein 6-kt-Hohlsteckschlüssel, verschwenkbar ist, welches Verriegelungsgerät in eine am Sperrteil vorgesehene von außen zugängliche und zum formschlüssigen Eingriff vorbereitete Aufnahmeöffnung einführbar ist, die mit einem zentralen Sperrstift versehen ist. Ein solcher Schalter ist z.B. im DE-U-9 204 357 beschrieben.

Üblicherweise erfolgt die Stromeinspeisung privater Haushalte, die aus einem Versorgungsnetz gespeist werden, mit Hilfe sogenannter elektrischer Hauptschalter, deren Schaltleistung ausreichend hoch bemessen ist, so daß der gesamte Strombedarf eines Haushalts mit diesem Hauptschalter geschaltet werden kann.

Einige Elektrizitätsversorgungsunternehmen (EVU) fordern die Installation von elektrischen Hauptschaltern, welche mittels manuellen Eingriffs verriegelbar sind, so daß die Einschaltung des Hauptschalters und damit der freie Strombezug verhindert ist. Derartige Hauptschalter dienen insbesondere dazu, die Einspeisung von Strom in das jeweilige Verbrauchernetz zu verhindern, z. B. im Falle zahlungsunwilliger bzw. zahlungsunfähiger Kunden.

Von einem derartigen elektrischen Hauptschalter ist bekannt, daß durch Drehen eines Sperrteils mit einem Verriegelungsgerät die Betätigung des Hauptschalters blockiert werden kann. Hierbei greift das Sperrteil in das Schaltwerk des ausgeschalteten, also nicht stromführenden Hauptschalters derart ein, daß dessen Einschaltung aufgrund der Blockierung ausgeschlossen ist. Die Einschaltung ist erst wieder möglich, wenn das Sperrteil in seine Ausgangsstellung zurückgedreht ist. Als Verriegelungsgerät dient hierbei ein 6-kt-Hohlsteckschlüssel, der in eine hierfür im Sperrteil vorgesehene, von außen zugängliche Aufnahmeöffnung einführbar ist und durch Formschluß die Betätigung des Sperrteils, wie zuvor beschrieben, ermöglicht. Ein derartiges Verriegelungsgerät ist am Markt nicht erhältlich, sondern steht nur Bediensteten des jeweiligen EVU zur Verfügung, um Mißbrauch zu verhindern.

Wie allerdings aus der Praxis bekannt ist, besteht bei bekannten elektrischen Hauptschaltern die Möglichkeit, unter Zuhilfenahme eines nicht vorschriftsmäßigen Verriegelungsgerätes, nämlich mittels eines Schraubendrehers die Verriegelungseinrichtung im elektrischen Hauptschalter, d. h. das Sperrteil, zu betätigen. Dies kann beispielsweise dadurch geschehen, daß die Schraubendreherklinge zwischen dem zentralen Sperrstift und der Wandung der Aufnahmeöffnung verklemmt wird und anschließend in Entriegelungsstellung verdreht wird.

Ausgehend von diesem Stand der Technik ist es daher Aufgabe der Erfindung, einen elektrischen Hauptschalter der eingangs genannten Art zu schaffen, der eine einfach aufgebaute Verriegelungseinrichtung aufweist, welche sicherstellt, daß ihre Betätigung nur mit dem hierfür vorgesehenen Verriegelungswerkzeug möglich ist.

Erfindungsgemäß wird diese Aufgabe durch die Merkmale des Patentanspruchs 1 gelöst. Demgemäß ist vorgesehen, daß der zentrale Sperrstift mittels einer in der Aufnahmeöffnung angeordneten Feder pendelnd gelagert ist und bei außermittiger Beaufschlagung auslenkt, daß am Boden der Aufnahmeöffnung eine zentrale Ausnehmung angeordnet ist, in welche der Sperrstift bei Beaufschlagung mit dem hierfür vorgesehenen Verriegelungsgerät eingreift und dabei einen zum formschlüssigen Eingriff vorgesehenen Bereich der Aufnahmeöffnung für das Verriegelungsgerät freigibt.

Im Ruhezustand befindet sich der pendelnd gelagerte Sperrstift oberhalb des für den formschlüssigen Eingriff des Verriegelungsgeräts im Sperrteil vorgesehenen Bereichs der Aufnahmeöffnung. Dieser Bereich ist vorzugsweise als 6-Kant-Senkloch ausgebildet, während der darüber befindliche Bereich der Aufnahmeöffnung kreiszylindrisch ausgebildet ist und gemäß keine definierte Angriffsfläche für einen formschlüssigen Eingriff bietet.

In zweckmäßiger Weiterbildung der Erfindung ist vorgesehen, daß der Sperrstift einen umlaufenden Bund aufweist, der mit der Feder zusammenarbeitet und bei etwa halber Stiftlänge angeordnet ist, so daß jeweils oberhalb und unterhalb des Bundes ein Stiftende koaxial absteht. Dabei ist der Bunddurchmesser so gewählt, daß der Sperrstift mit Bund in den zum formschlüssigen Eingriff vorgesehenen Bereich der Aufnahmeöffnung eintauchen kann.

Gemäß einer bevorzugten Ausführungsform besitzt der Sperrstift ferner einen diametralen Quersteg, der am Bund angeordnet ist und diesen beiderseits überragt. Die überstehenden Enden des diametralen Quersteges greifen jeweils in hierfür vorgesehene Längsnuten, die in der Seitenwand der Aufnahmeöffnung ebenfalls diametral gegenüberliegend angeordnet sind und als Führung für den Sperrstift dienen.

Entsprechend dieser Ausführungsform dient der diametrale Quersteg als Anlage für die Feder, die vorzugsweise als Schraubendruckfeder ausgebildet ist und so an zwei diametral gegenüberliegenden Bereichen des Quersteges angreift. Zur Verstärkung der labilen Pendellage ist es vorteilhaft, wenn der Quersteg einen halbkreisförmigen Querschnitt aufweist, wobei die Flachseite zum umlaufenden Bund gerichtet ist und seine Wölbseite als Anlage für die Feder dient. Hierdurch wird, abhängig von der Federgeometrie, eine linien- bzw. punktförmige Auflage des Sperrstiftes auf der Feder erreicht, so daß bereits eine geringe außermittige, d. h. einseitige, Kraftbeaufschlagung des Sperrstiftes zu dessen Auslenken führt und so die Pendelneigung begünstigt. Diese schwimmende Lagerung führt dazu, daß eine Betätigung mittels unzulässigem Gerät, z. B. Schraubendreher, nicht möglich ist, da der Sperrstift jeweils ausweicht.

In Ruhelage befindet sich der pendelnd gelagerte Sperrstift oberhalb des für den formschlüssigen Eingriff des Verriegelungsgerätes im Sperrteil vorgesehenen Bereichs der Aufnahmeöffnung. Durch Beaufschlagung mit dem vorschriftsmäßigen Verriegelungsgerät, welches das nach außen weisende Ende des Sperrstiftes aufnimmt und sich an dem radial angeformten Bund anlegt, wird der Sperrstift zentral geführt nach innen in die Aufnahmeöffnung gedrückt, wobei aufgrund der zentralen Führung das nach innen weisende Ende des Sperrstiftes in die hierfür im Boden der Aufnahmeöffnung vorgesehene Ausnehmung eingreift und so den zum formschlüssigen Eingriff vorgesehenen Bereich für das Verriegelungsgerät freigibt. In diesem Fall ist ein Auslenken des pendelnd gelagerten Sperrstiftes nicht möglich.

Wird der Sperrstift stattdessen mit einem nicht vorschriftmäßigen Verriegelungsgerät, z. B. mit einem Schraubendreher oder ähnlichem, beaufschlagt, so erfolgt wegen der fehlenden zentralen Führung des Sperrstiftes unweigerlich dessen Auslenken, was zur Folge hat, daß bei weiterer Beaufschlagung in die Aufnahmeöffnung hinein der Sperrstift nicht in die Ausnehmung im Boden der Aufnahmeöffnung eingreift, sondern sich am Boden der Aufnahmeöffnung abstützt und hierdurch den Zugang zum formschlüssigen Bereich der Aufnahmeöffnung für das betreffende Betätigungsgerät verhindert. Wird nun versucht, das nicht vorschriftsmäßige Verriegelungsgerät seitlich am Sperrstift vorbei in die Aufnahmeöffnung hineinzubewegen, so wird dies durch den Bund am Sperrstift verhindert. Ebensowenig ist es möglich, durch Verklemmen, bzw. Verkanten des nicht vorschriftsmäßigen Verriegelungsgeräts zwischen der Wandung der Aufnahmeöffnung und dem pendelnd nachgiebigen Sperrstift eine kraftschlüssige Verbindung herzustellen, die eine Betätigung des Sperrteils ermöglicht.

In weiterer Verbesserung der Erfindung kann vorgesehen sein, daß das nach außen weisende Ende des Sperrstifts kuppig ausgebildet ist, um auf diese Weise eine möglichst kleine bzw. nicht definierte Kraftangriffsfläche sicherzustellen.

Gemäß einer weiteren bevorzugten Ausführungsform der Erfindung ist das Sperrteil als zylindrischer, mit einem Außengewinde versehener Zapfen ausgebildet, der an seiner Unterseite einen exzentrisch angeordneten Sperrnocken aufweist und in eine auf der Innenseite des Gehäuses angeordnete Gewindebuchse von innen her eingeschraubt ist. Hierbei ist die Gewindepassung gezielt eng toleriert, damit die Gängigkeit des Gewindes und damit die Drehbarkeit des Sperrteils erschwert ist.

Durch die gezielte Schwergängigkeit des Sperrteils wird im Sinne der Erfindung einem Mißbrauch des erfindungsgemäßen elektrischen Hauptschalters und damit einem Unterlaufen der erfindungsgemäßen Verriegelungseinrichtung vorgebeugt.

Diese und weitere vorteilhafte Ausgestaltungen sind Gegenstand der Unteransprüche.

Anhand eines in der Zeichnung dargestellten Ausführungsbeispieles der Erfindung sollen die Erfindung, besondere Ausgestaltungen und Verbesserungen der Erfindung sowie deren Vorteile näher erläutert und beschrieben werden.

Es zeigen:
- Figur 1: einen elektrischen Hauptschalter gemäß der Erfindung im Längsschnitt
- Figur 2: eine Ausschnittvergrößerung gemäß Ausschnitt A in Figur 1
- Figur 3: einen Sperrstift im Längsschnitt
- Figur 4: den Sperrstift gemäß Figur 3 um 90° gedreht

In Figur 1 ist ein elektrischer Hauptschalter 10 gemäß der Erfindung dargestellt, der ein Gehäuse 12 und ein darin angeordnetes Schaltwerk 14 aufweist, das von einem Handschalthebel 15 zur Betätigung einer Doppelkontaktstelle 16 aufweist. Ferner ist im Gehäuse 12 eine Verriegelungseinrichtung 18 angeordnet, die ein Sperrteil 20 und ein Verriegelungsteil 19 besitzt.

Wie aus der in Figur 2 gezeigten Ausschnittvergrößerung "A" ersichtlich ist, ist das Sperrteil 20 als kreiszylindrischer Hohlzylinder mit Außengewinde und einer zentralen Aufnahmeöffnung 22, die durch eine im Gehäuse 12 vorgesehene Zugangsöffnung 13 zugänglich ist, ausgebildet und von innerhalb des Gehäuses 12 in eine Gewindebuchse eingeschraubt. Im Inneren der Aufnahmeöffnung 22 des Sperrteils 20 ist ein Sperrstift 24 angeordnet, der pendelnd gelagert ist und sich an einer in das Sperrteil 20 eingesetzten, als Schraubendruckfeder ausgebildeten Feder 26 abstützt, die den Sperrstift 24 in Richtung Zugangsöffnung 13 beaufschlagt. Der Sperrstift 24 besitzt einen umlaufenden Bund 28, von welchem sich die Stiftenden koaxial fortsetzen (Fig. 3).

Die Schraubendruckfeder 26 besitzt eine flache Kennlinie, d. h. eine weiche Charakteristik, um so bei geringster Kraftbeaufschlagung federnd nachzugeben und auszulenken. Hierbei stützt sich die Schraubendruckfeder 26 an dem am Sperrstift 24 etwa auf halber Länge angeordneten umlaufenden Bund 28 ab, wobei das zur Schraubendruckfeder 26 weisende Ende des Sperrstiftes 24 mit genügend großem seitlichem Spiel in den von der Schraubendruckfeder 26 begrenzten inneren Hohlraum eingreift.

Zur Erhöhung der Pendelneigung des Sperrstiftes 24 dient ein diametral angeordneter Quersteg 30, der einen, wie insbesondere in Figur 4 erkennbar ist, einen halbkreisförmigen Querschnitt aufweist und mit seiner Wölbseite auf der Feder 26 aufliegt. Hierdurch ergibt sich entsprechend der Federgeometrie eine linien- bzw. punktförmige Auflagefläche des Sperrstiftes 24 an der Feder 26, was die Labilität der jeweils vom Sperrstift 24 eingenommenen Lage erhöht. Die Enden des diametral zur Mittelachse des Sperrstiftes 24 angeordneten Quersteges 30 greifen in diametral gegenüberliegend in die Innenwand 22 des Sperrteils 20 eingeformte, hier nicht näher dargestellte Längsnuten zur axialen Führung des Sperrstiftes 24 ein.

Die Aufnahmeöffnung 22 weist zwei unterschiedlich geformte Abschnitte auf, nämlich einen oberen, d. h. nach außen weisenden, kreiszylindrischen, Abschnitt 21 und einen sich anschließenden, bis zum Boden der Aufnahmeöffnung 22 reichenden, zum formschlüssigen Eingriff vorgesehenen Abschnitt 23, der vorzugsweise als 6-Kant-Senkloch ausgebildet ist. Dieser zum formschlüssigen Eingriff vorgesehene Abschnitt 23 setzt sich fort in einer an den kleineren Außendurchmesser des Sperrstiftes 24 angepaßten Ausnehmung 25, in welche der Sperrstift 24 bei Betätigung mit einem vorschriftsmäßigen, hier nicht näher dargestellten, Verriegelungsgerät eingreift.

Das vorschriftsmäßige hier nicht näher dargestellte Verriegelungsgerät ist als zylindrischer Hohlstift, vorzugsweise als 6-Kant-Hohlsteckschlüssel, ausgebildet, der das nach außen weisende Ende des Sperrstiftes 24 aufnimmt wenn es auf den Sperrstift 24 aufgesetzt wird. Hierdurch erfolgt eine axiale Führung, welche es gestattet den Sperrstift 24 so zu führen, daß sein nach innen weisendes Ende exakt in die genannte Ausnehmung 25 eingreift. Bei exzentrischer Beaufschlagung des Sperrstiftes 24, z. B. mit unvorschriftsmäßigem Gerät, lenkt dieser infolge der pendelnden Lagerung seitlich aus, so daß sein nach innen weisendes Ende die Ausnehmung 25 verfehlt und sich stattdessen am Boden der Aufnahmeöffnung 22 abstützt. Hierdurch verhindert der Sperrstift 24 den Zugang zum formschlüssigen Bereich 23 der Aufnahmeöffnung 22, welcher erst zugänglich ist, wenn das nach innen weisende Ende des Sperrstiftes 24 vollständig in der Ausnehmung 25 eingetaucht ist.

Um eine mißbräuchliche Benutzung sicher auszuschließen, ist es vorteilhaft, einerseits das nach innen weisende Ende des Sperrstiftes 24 mit einer scharfkantig ausgebildeten Stirnfläche zu versehen sowie die Ausnehmung 25 eng zu tolerieren und andererseits das nach außen weisende Ende des Sperrstiftes 24 kuppig auszubilden, um so nach Möglichkeit eine zentrische Beaufschlagung des Sperrstiftes 24 zu verhindern.

Vorteilhafterweise ist die Schraubendruckfeder 26 mit weicher Charakteristik, d. h. mit flacher Kennlinie vorgesehen, so daß bereits bei geringen Beaufschlagungskräften eine Auslenkung erfolgt. Hierdurch ist gewährleistet, daß sich beim Betätigungsversuch mit nicht vorschriftsmäßigem Gerät, z. B. Schraubendreher, kein definierter Angriffspunkt bietet.

Gemäß einer vorteilhaften Ausgestaltung der Erfindung kann es günstig sein, für den zylindrischen Bereich 21 der Aufnahmeöffnung 22 des Sperrteils 20 einen größeren Durchmesser vorzusehen als für die im Gehäuse 12 angeordnete Einführöffnung 13, um auf diese Weise von vornherein die Zugangsmöglichkeit für ein unzulässiges Verriegelungsgerät, z. B. Schraubendreher zu unterbinden und so zu verhindern, daß eine Betätigung des Sperrteils allein aufgrund kraftschlüssiger Klemmwirkung an der Innenwandung der Aufnahmeöffnung 22 des in die Aufnahmeöffnung 22 des Sperrteils 20 eingeführten unzulässigen Verriegelungsgeräts möglich ist.

## Patentansprüche

1. Elektrischer Hauptschalter (10) mit einem Gehäuse (12), mit einem Schaltwerk (14) und einem Handschalthebel (15) zur Betätigung wenigstens einer Kontaktstelle (16), mit einer Verriegelungseinrichtung (18) zur Blockierung des Schaltwerks (14), welche Verriegelungseinrichtung (18) ein schwenkbares Sperrteil (20) aufweist, das mittels eines formschlüssig angreifenden Verriegelungsgerätes, vorzugsweise ein 6-kt-Hohlsteckschlüssel, verschwenkbar ist, welches Verriegelungsgerät in eine von außen durch eine Zugangsöffnung (13) im Gehäuse (12) zugängliche, am Sperrteil (20) vorgesehene Aufnahmeöffnung (22) zum formschlüssigen Eingriff einführbar ist, die mit einem zentralen Sperrstift (24) versehen ist, dadurch gekennzeichnet, daß der zentrale Sperrstift (24) mittels einer in der Aufnahmeöffnung (22) befindlichen Feder (26) pendelnd gelagert ist und bei außermittiger Beaufschlagung auslenkt, daß am Boden der Aufnahmeöffnung (22) eine zentrale Ausnehmung (25) angeordnet ist, in welche der mit dem vorgesehenen Verriegelungsgerät beaufschlagte Sperrstift (24) eingreift und einen zum formschlüssigen Eingriff vorgesehenen Bereich (23) der Aufnahmeöffnung (22) für das Verriegelungsgerät zum Eingriff für das Verriegelungsgerät freigibt.

2. Elektrischer Hauptschalter nach Anspruch 1, dadurch gekennzeichnet, daß der Sperrstift (24) einen umlaufenden Bund (28) aufweist, der mit der Feder (26) zusammenarbeitet.

3. Elektrischer Hauptschalter nach Anspruch 1 oder 2, dadurch gekennzeichnet, daß die Feder (26) eine weiche Charakteristik aufweist.

4. Elektrischer Hauptschalter nach einem der vorherigen Ansprüche, dadurch gekennzeichnet, daß am Sperrstift (24) ein diametraler Quersteg (30) angeformt ist, der als Auflager für die Feder (26) dient.

5. Elektrischer Hauptschalter nach Anspruch 4, dadurch gekennzeichnet, daß der diametrale Quersteg einen halbkreisförmigen Querschnitt aufweist und mit seiner Wölbseite auf der Feder (26) aufliegt.

6. Elektrischer Hauptschalter nach einem der Ansprüche 4 oder 5, dadurch gekennzeichnet, daß die Enden des diametralen Quersteges (30) in Längsnuten geführt sind, welche in der Aufnahmeöffnung (22) des Sperrteils (20) diametral gegenüberliegend eingeformt sind.

7. Elektrischer Hauptschalter nach einem der vorherigen Ansprüche, dadurch gekennzeichnet, daß das nach außen weisende Ende des Sperrstiftes (24) kuppenartig gewölbt ist.

8. Elektrischer Hauptschalter nach einem der vorherigen Ansprüche, dadurch gekennzeichnet, daß das nach innen weisende Ende des Sperrstiftes (24) eine im rechten Winkel zu dessen Längsachse scharfkantig abgewinkelte Stirnfläche aufweist.

9. Elektrischer Hauptschalter nach einem der vorherigen Ansprüche, dadurch gekennzeichnet, daß die am Boden der Ausnehmung (22) im Sperrteil (20) angeordnete Ausnehmung (25) engtoleriert an den Außendurchmesser des Sperrstiftes (24) angepaßt ist.

10. Elektrischer Hauptschalter nach einem der vorherigen Ansprüche, dadurch gekennzeichnet, daß das Sperrteil (20) gezielt schwergängig verschwenkbar ist.

## Claims

1. Electric main switch (10) having a housing (12), having a switching mechanism (14) and a hand-operated switching lever (15) for actuating at least one contact point (16), having an interlocking facility (18) for blocking the switching mechanism (14), which interlocking facility (18) has a pivotable blocking part (20) which can be pivoted by means of an interlocking device, preferably a hexagonal hollow socket spanner, which acts in a positively locking manner and can be introduced into a receiving opening (22) for positive-locking engagement, which receiving opening is accessible from the outside through an access opening (13) in the housing (12), is provided on the blocking part (20) and is provided with a central blocking pin (24), characterized in that the central blocking pin (24) is mounted such that it can swing by means of a spring (26) situated in the receiving opening (22) and deflects when acted on eccentrically, in that a central recess (25) is arranged on the bottom of the receiving opening (22), into which recess the blocking pin (24), which is acted on by the intended interlocking device, engages and clears a region (23), provided for positive-locking engagement, of the receiving opening (22) for the interlocking device, for the engagement of the interlocking device.

2. Electric main switch according to Claim 1, characterized in that the blocking pin (24) has a peripheral collar (28) which cooperates with the spring (26).

3. Electric main switch according to Claim 1 or 2, characterized in that the spring (26) has a soft characteristic.

4. Electric main switch according to one of the preceding claims, characterized in that a diametrical transverse web (30) is integrally formed on the blocking pin (24) and serves as a support for the spring (26).

5. Electric main switch according to Claim 4, characterized in that the diametrical transverse web has a semicircular cross-section and bears with its curved side on the spring (26).

6. Electric main switch according to either of Claims 4 and 5, characterized in that the ends of the diametrical transverse web (30) are guided in longitudinal grooves which are formed in a diametrically opposite manner in the receiving opening (22) of the blocking part (20).

7. Electric main switch according to one of the preceding claims, characterized in that that end of the blocking pin (24) which points outwards is curved like a dome.

8. Electric main switch according to one of the preceding claims, characterized in that that end of the blocking pin (24) which points inwards has an end face which is bent off with a sharp edge at right angles with respect to the longitudinal axis of the blocking pin.

9. Electric main switch according to one of the preceding claims, characterized in that the recess (25) which is arranged on the bottom of the recess (22) in the blocking part (20) is matched with close tolerance to the external diameter of the blocking pin (24).

10. Electric main switch according to one of the preceding claims, characterized in that the blocking part (20) is deliberately stiff to pivot.

## Revendications

1. Interrupteur (10) électrique principal comportant un boîtier (12), un mécanisme (14) de commutation et un levier (15) d'actionnement manuel pour actionner au moins un contact (16), un dispositif de verrouillage (18) pour bloquer le mécanisme de commutation (14), lequel dispositif (18) de verrouillage présente un élément de blocage (20) pivotant que l'on peut faire pivoter à l'aide d'un appareil de verrouillage, de préférence à l'aide d'une clé mâle creuse à six pans, agissant par complémentarité de forme, qui peut être introduit dans un logement (22) récepteur, pourvu d'un doigt (24) de blocage central, prévu dans l'élément de blocage (20) et accessible depuis l'extérieur par une ouverture d'accès (13) dans le boîtier (12) , caractérisé par le fait que le doigt (24) de blocage central est monté oscillant au moyen d'un ressort (26) placé dans le logement (22) et s'écarte lorsqu'un effort non centré lui est appliqué, par le fait qu'un évidement (25) central est disposé dans le fond du logement (22), évidement dans lequel pénètre le doigt (24) de blocage lorsqu'il est sollicité par l'appareil de verrouillage et libère ainsi une zone (23) du logement (22) pour assurer la prise par complémentarité de formes avec l'appareil de verrouillage.

2. Interrupteur électrique principal selon la revendication 1, caractérisé par le fait que le doigt de blocage (24) présente un rebord (28) circulaire qui coopère avec le ressort (26).

3. Interrupteur électrique principal selon la revendication 1 ou 2, caractérisé par le fait que le ressort (26) présente une caractéristique souple.

4. Interrupteur électrique principal selon l'une des revendications précédentes, caractérisé par le fait qu'une barrette (30) diamétrale est formée sur le doigt de blocage (24) laquelle barrette sert d'appui pour le ressort (26).

5. Interrupteur électrique principal selon la revendication 4, caractérisé par le fait que la barrette (30) diamétrale a une section en forme de demi-cercle et appuie sur le ressort (26) par sa face courbe.

6. Interrupteur électrique principal selon l'une des revendications 4 ou 5, caractérisé par le fait que les extrémités de la barrette (30) diamétrale sont guidées dans des rainures longitudinales qui sont aménagées dans le logement (22) de l'élément de blocage (20), en des points diamétralement opposés.

7. Interrupteur électrique principal selon l'une des revendications précédentes, caractérisé par le fait que l'extrémité tournée vers l'extérieur du doigt de blocage (24) est bombée en forme de calotte.

8. Interrupteur électrique principal selon l'une des revendications précédentes, caractérisé par le fait que l'extrémité tournée vers l'intérieur du doigt de blocage (24) présente une face frontale avec des arêtes vives, qui forme un angle droite avec l'axe longitudinal du doigt.

9. Interrupteur électrique principal selon l'une des revendications précédentes, caractérisé par le fait que l'évidement (25) aménagé dans le fond du logement (22) dans l'élément de blocage (20) est adapté avec des tolérances étroites au diamètre extérieur du doigt de blocage (24).

10. Interrupteur électrique principal selon l'une des revendications précédentes, caractérisé par le fait que le pivotement de l'élément de blocage (20) est volontairement dur.
